# EUROPÄISCHE PATENTSCHRIFT

(11) **EP 1 140 502 B1**
(45) Veröffentlichungstag und Bekanntmachung des Hinweises auf die Patenterteilung: **16.06.2004**
(21) Anmeldenummer: 99964442.0
(22) Anmeldetag: 21.12.1999
(51) Int. Cl.: B41F 31/02, B41F 31/18

(54) **FARBZUFÜHREINRICHTUNG FÜR EINEN FARBDUKTOR**
COLOUR SUPPLY DEVICE FOR A COLOUR DUCTOR
DISPOSITIF D'ALIMENTATION EN ENCRE POUR ROULEAU PRENEUR

(30) Priorität: 29.12.1998 DE 19860641
(43) Veröffentlichungstag der Anmeldung: 10.10.2001
(73) Patentinhaber: Koenig & Bauer Aktiengesellschaft, 97080 Würzburg (DE)
(72) Erfinder: HARENBROCK, Marcus, Klaus, D-97082 Würzburg (DE); REDER, Wolfgang, Otto, D-97209 Veitshöchheim (DE)
(86) Internationale Anmeldenummer: PCT/DE1999/004046
(87) Internationale Veröffentlichungsnummer: WO 2000/038922

(56) Entgegenhaltungen:
- US-A- 2 081 906
- US-A- 2 377 482
- US-A- 4 281 597
- US-A- 4 461 209

## Beschreibung

Die Erfindung betrifft ein Farbwerk mit Farbzuführeinrichtung für einen Farbduktor gemäß dem Oberbegriff des Anspruches 1.

Durch die DE 28 16 881 A1 ist eine Vorrichtung zum Auftragen von Farbe an eine rotierbare Walze einer Rotationsdruckmaschine bekannt, bei welcher mittels einer Pumpe Druckfarbe über eine Bohrung zu einem Kanal geführt wird, welcher sich in zwei Strömungsbahnen verzweigt und in radialer Richtung auf die Mantelfläche der rotierbaren Farbwalze trifft. Es sind eine Mehrzahl von Pumpen nebeneinander angeordnet.

Die US 23 77 482 A beschreibt eine Farbauftragleiste für einen Formzylinder einer Tiefdruckmaschine. Diese Farbauftragleiste weist eine Vielzahl von schlitzförmigen Düsen auf, wobei benachbarte Düsen im Bereich ihrer Austrittsöffnung verbunden sind.

Die US 44 61 209 A zeigt eine Farbzuführeinrichtung für einen Formzylinder mit einer Farbzuführleiste. Diese Farbzuführleiste weist mehrere Hauptkammern auf, die an ihren Enden mittels Überströmöffnungen verbunden sind.

Der Erfindung liegt die Aufgabe zugrunde, ein Farbwerk mit Farbzuführeinrichtung für einen Farbduktor zu schaffen.

Die Aufgabe wird erfindungsgemäß durch die Merkmale des Anspruches 1 gelöst.

Die mit der Erfindung erzielbaren Vorteile bestehen insbesondere darin, daß auf der Mantelfläche des Farbduktors pro Pumpfarbwerk und Farbzone eine gleichmäßige Farbverteilung erfolgt.

Ein Ausführungsbeispiel der Erfindung ist in der Zeichnung dargestellt und wird im folgenden näher beschrieben.
Es zeigen:
- Fig. 1: einen Längsschnitt II - II durch eine Farbzuführleiste mit Vorkammern und-Hauptkammern nach Fig. 2 in Teildarstellung;
- Fig. 2: einen Querschnitt I - I durch eine Farbzuführleiste mit einer Vorkammer und einer Hauptkammer nach Fig. 1 und mit der zusätzlichen Darstellung eines Farbduktors.

An einem Farbduktor 01 eines nichtdargestellten Farbwerkes einer Rotationsdruckmaschine ist eine am Maschinengestell befestigte Farbzuführeinrichtung 02 angeordnet. Die Farbzuführeinrichtung 02 erstreckt sich in ihrer Länge zumindest über eine Viertelbreite des Farbduktors 01 in seiner axialen Richtung und besteht zumindest aus einer Farbzuführleiste 03 mit einer Anzahl, z. B. von sechs bis acht Stück von nebeneinander angeordneten Farbzuführungen 05; 06; 07 für Farbzonen sowie einer auf der Farbzuführleiste 03 angeordneten gleichlangen Verschlußleiste 08. Jede auf der Farbzuführleiste 03 befindliche Farbzuführung 05 bis 07 weist eine von einer nichtdargestellten regelbaren Farbpumpe kommende Farbzuführleitung 09 auf, welcher sich in Strömungsrichtung A der Druckfarbe eine Vorkammer 11 anschließt, die wiederum zu einem Einlass 12 einer Hauptkammer 13 führt. Die Hauptkammer 13 formt sich an ihrem farbduktornahen Ende 14 zu einer Schlitzdüse 16. Die Hauptkammern 13 sind voneinander durch Stege 17 getrennt.

Die Vorkammer 11 erstreckt sich horizontal und rechtwinklig zu einer Längsachse 20 der Bohrung oder Farbzuführleitung 09 und weist eine Breite b, z. B. b = 40 mm auf, die zumindest dem Zweifachen einer Breite oder eines Durchmessers d, z. B. d = 10 mm, der Farbzuführleitung 09 entspricht. Die sich anschließende Hauptkammer 13 weist an ihrem Einlass 12 zunächst die gleiche Breite b auf und verbreitert sich in Strömungsrichtung A gesehen bis zu ihrem Ende 14 auf eine Breite c, z. B. c = 52 mm, wobei sich in gleichem Maße die keilförmig ausgebildeten Stege 17 in ihrer Breite verringern.

Mit zunehmender Verbreiterung b, c der Hauptkammer 13 nimmt diese, in Strömungsrichtung A gesehen, in ihrer Dicke e, z. B. e = 1 mm, ab (Fig. 2).

Die Druckfarbe kann der Farbzuführeinrichtung 02 von der nicht dargestellten regelbaren Farbpumpe auch in "getakteter" oder "gepulster" Weise zugeführt werden.

Die o. g. Vertiefungen 09; 11; 13 in der Farbzuführleiste 03 sind z. B. zu Reinigungszwecken leicht zugängig und werden mittels der Verschlußleiste 08 begrenzt bzw. verschlossen.

Nach einer Ausführungsvariante weist jede Hauptkammer 13 an ihrem stegnahen Ende 14 eine Überströmöffnung 18 für Druckfarbe zur benachbarten Hauptkammer 13 auf. Diese Überströmöffnung 18 kann durch eine Verkürzung der Stege 17 am Ende 14 der Hauptkammer 13 hergestellt werden.

Die Überströmöffnung 18 weist eine Länge 1, z. B. 1 = 2 mm, und eine Höhe y, z. B. y = 0,6 mm, am Anfang und eine Höhe x, z. B. x = 0,5 mm am farbduktornahen Ende und somit einen Querschnitt y·l = 1,2mm² auf.

Ein Verhältnis des Austrittsquerschnitts (b·e) der Vorkammer 11 zu einem Austrittsquerschnitt (c·x) am Ende 14 der Schlitzdüse 16 ist größer als 1 und kleiner als 2, vorzugsweise (b·e)/(c·x) = 1,4 bis 1,6.

Ein Verhältnis der Länge 1 der Überströmöffnung 18 zu einer Länge L, z. B. L = 60 mm der Hauptkammer 13 ist größer als 0,01 und kleiner als 0,03, vorzugsweise 1/L = 0,02.

Die Farbzuführeinrichtung 02 ist so zum Farbduktor 01 angeordnet, daß die Hauptkammern 13 jeweils etwa in vertikaler Richtung verlaufen und die am Ende 14 befindlichen Schlitzdüsen 16 etwa in tangentialer Richtung zum Farbduktor 01 weisen. Eine Arbeitsdrehrichtung F des Farbduktors 01 verläuft mitläufig zur Strömungsrichtung A der Druckfarbe.

Nach einer Ausführungsvariante der Farbzuführleiste 03 kann eine Vorkammer eine gegenüber der ersten Ausführungsvariante (Fig. 1) größere Breite z. B. bis zum fünffachen des Durchmessers d der Farbzuführleitung 09, aufweisen. Somit ist ein Einlass 12 einer Hauptkammer 13 breiter und zwischen den Hauptkammern 13 angeordnete Stege 17 sind schmaler gegenüber denen in der ersten Ausführungsvariante. Es gilt hierbei die Bedingung, daß ein am Ende 14 der Hauptkammer 13 zwischen einer Flanke 19 der Hauptkammer 13 und einer Horizontalen 21 gebildeten Winkel Alpha kleiner 90° ist.

Die Funktion der Farbzuführeinrichtung ist wie folgt: Infolge der Anordnung von Vorkammern 11 wird der Farbfluß vor dem Einströmen in die Hauptkammer 13 bereits breitflächig verteilt. Eine breitflächige Verteilung der Druckfarbe kommt zunächst dadurch zustande, daß eine Querschnittsfläche der zur Vorkammer 11 führenden Farbzuführleitung 09 größer ist als eine Querschnittsfläche e · b eines Auslasses 29 der Vorkammer 11 in die Hauptkammer 13. Dadurch ist die Vorkammer 11 stets mit Druckfarbe gefüllt und dient somit als Farbspeicher, so daß pro Farbzone auf dem Farbduktor 01 eine gleichmäßige Farbverteilung erfolgt. D. h. es bildet sich ein gleichmäßiger Farbfilm über jede sich auf der Mantelfläche 31 des Farbduktors 01 befindlichen Farbzone aus. Von Vorteil für eine gleichmäßige Farbverteilung über die Breite der Farbdosierwalze 01 sind dabei auch die am Ende 14 der Hauptkammer 13 befindlichen Überströmöffnungen 18, über welche ein möglicher Farbmengenausgleich erfolgen kann.

Nach einer weiteren Ausführungsvariante ist der Farbzuführeinrichtung 02 eine Rakeleinrichtung 23 zugeordnet, welche sich in Arbeitsdrehrichtung F des Farbduktors 01 hinter der Farbzuführeinrichtung 02 befindet. Eine Rakel 24 ist in einem positiven Anstellwinkel zum Farbduktor 01 anstellbar.
Positiver Anstellwinkel der Rakel 24 an den Farbduktor 01 heißt, daß die Rakel 24 mit der Vorderkante 27 in Arbeitsdrehrichtung F weisend an der Mantelfläche 31 anliegt oder geringfügig beabstandet ist.

Die Rakel 24 verläuft etwa tangential zum Farbduktor 01. Die Rakel 24 ist z. B. zwischen der Verschlußleiste 08 und einer auf der Verschlußleiste 08 befindlichen Halteleiste 26 festklemmbar angeordnet. Die Rakel 24 kann im Bereich ihrer Vorderkante 27 mittels Feststelleinrichtungen, z. B. Schrauben 28 verstellbar sein.

### Bezugszeichenliste

- 01: Farbduktor
- 02: Farbzuführeinrichtung
- 03: Farbzuführleiste (02)
- 04: -
- 05: Farbzuführung (02)
- 06: Farbzuführung (02)
- 07: Farbzuführung (02)
- 08: Verschlußleiste (02)
- 09: Farbzuführleitung (05 bis 07)
- 10: -
- 11: Vorkammer (05 bis 07)
- 12: Einlass (13; 21)
- 13: Hauptkammer
- 14: Ende (13)
- 15: -
- 16: Schlitzdüse (13)
- 17: Steg (13; 13)
- 18: Überströmöffnung (17)
- 19: Flanke
- 20: Längsachse (09)
- 21: Horizontale
- 22: -
- 23: Rakeleinrichtung
- 24: Rakel
- 25: -
- 26: Halteleiste (08)
- 27: Vorderkante (24)
- 28: Schraube
- 29: Auslass (11)
- 30: -
- 31: Mantelfläche (01)

- A: Strömungsrichtung
- F: Arbeitsdrehrichtung (01)

- b: Breite (11; 13; 12)
- c: Breite (13; 14)
- d: Durchmesser (09)
- e: Dicke (13)
- l: Länge (28)
- x: Höhe (28)
- y: Höhe (28)
- L: Länge (13)

- Alpha: Winkel

## Patentansprüche

1. Farbwerk mit Farbzuführeinrichtung für einen Farbduktor (01) mit einer Mehrzahl von in einer Farbzuführleiste (03) nebeneinander angeordneten Farbzuführungen (05; 06; 07), wobei die Farbzuführungen (05; 06; 07) je Farbzone des Farbduktors (01) eine Farbzuführleitung (09) und mindestens eine Hauptkammer (13) aufweisen, wobei deren Ende (14) unmittelbar am Farbduktor (01) mündet, **dadurch gekennzeichnet, daß** in Strömungsrichtung (A) der Druckfarbe gesehen, am Einlass (12) der Hauptkammer (13) eine Vorkammer (11) angeordnet ist und daß die Vorkammer (11) eine Breite (b) aufweist, die zumindest dem zweifachen des Durchmessers (d) der Farbzuführleitung (09) entspricht.

2. Farbwerk nach Anspruch 1, **dadurch gekennzeichnet, daß** sich die Hauptkammer (13) in Strömungsrichtung (A) gesehen, verbreitert und sich in ihrer Dicke (e) verringert.

3. Farbwerk nach Anspruch 1, **dadurch gekennzeichnet, daß** die Hauptkammer (13) in Strömungsrichtung (A) gesehen, an ihrem Einlass (12) eine geringere Breite (b) aufweist als an ihrem Ende (14).

4. Farbwerk nach Anspruch 1, **dadurch gekennzeichnet, daß** die Farbzuführleiste (03) zumindest eine die Vorkammern (11), die Hauptkammern (13) und die Überströmöffnungen (18) abdeckende Verschlußleiste (08) aufweist.

5. Farbwerk nach Anspruch 1, **dadurch gekennzeichnet, daß** ein Ende (14) der Hauptkammer (13) als Schlitzdüse (16) ausgebildet ist.

6. Farbwerk nach Anspruch 5, **dadurch gekennzeichnet, daß** die Schlitzdüse (16) etwa in tangentialer Richtung zum Farbduktor (01) weist.

7. Farbwerk nach Anspruch 1, **dadurch gekennzeichnet, daß** in Arbeitsdrehrichtung (F) des Farbduktors (01) gesehen, hinter der Farbzuführeinrichtung (02) eine Rakeleinrichtung (23) angeordnet ist.

8. Farbwerk nach den Ansprüchen 1 und 7, **dadurch gekennzeichnet, daß** eine Rakel (24) der Rakeleinrichtung (23) in einem positiven Anstellwinkel an den Farbduktor (01) anstellbar ist.

9. Farbwerk nach den Ansprüchen 4 und 8, **dadurch gekennzeichnet, daß** die Rakel (24) mittels einer auf der Verschlußleiste (08) angeordneten Halteleiste (26) festklemmbar angeordnet ist.

10. Farbwerk nach Anspruch 8, **dadurch gekennzeichnet, daß** zumindest ein Bereich in der Nähe einer Vorderkante (27) der Rakel (24) in radialer Richtung des Farbduktors (01) verstellbar ist.

11. Farbwerk nach Anspruch 1, **dadurch gekennzeichnet, daß** eine Länge der Farbzuführeinrichtung (02) zumindest einer Viertelbreite des Farbduktors (01) entspricht.

## Claims

1. Inking unit having an ink feed arrangement for an ink ductor roller (01), having a plurality of ink feeds (05; 06; 07) arranged next to one another in an ink feed bar (03), the ink feeds (05; 06; 07) having one ink feed duct (09) and at least one main chamber (13) for each inking zone of the inking ductor roller (01 ), the end (14) of said main chamber (13) opening directly onto the ink ductor roller (01), **characterised in that**, looking in the direction of flow (A) of the printing ink, a preliminary chamber (11) is arranged at the inlet (12) to the main chamber (13), and **in that** the preliminary chamber (11) is of a width (b) which is at least twice the diameter (d) of the ink feed duct (09).

2. Inking unit according to claim 1, **characterised in that**, looking in the direction of flow (A), the main chamber (13) becomes wider and its thickness (e) becomes smaller.

3. Inking unit according to claim 1, **characterised in that**, looking in the direction of flow (A), the main chamber (13) is of a smaller width (b) at its inlet (12) than at its end (14).

4. Inking unit according to claim 1, **characterised in that** the ink feed bar (03) has at least one closing-off bar (08) which covers the preliminary chambers (11), the main chambers (13) and the overflow apertures (18).

5. Inking unit according to claim 1, **characterised in that** one end (14) of the main chamber (13) is in the form of a slotted nozzle (16).

6. Inking unit according to claim 5, **characterised in that** the slotted nozzle (16) points in a direction approximately tangential to the ink ductor roller (01).

7. Inking unit according to claim 1, **characterised in that**, looking in the operating direction of rotation (F) of the ink ductor roller (01), a squeegee arrangement (23) is arranged downstream of the ink feed arrangement (02).

8. Inking unit according to claims 1 and 7, **characterised in that** a squeegee (24) of the squeegee arrangement (23) can be advanced at a positive angle of incidence relative to the ink ductor roller (01).

9. Inking unit according to claims 4 and 8, **characterised in that** the squeegee (24) is arranged to be securely clampable by means of a retaining bar (26) arranged on the closing-off bar (08).

10. Inking unit according to claim 8, **characterised in that** at least one region in the vicinity of a front edge (27) of the squeegee (24) can be adjusted in the radial direction of the ink ductor roller (01).

11. Inking unit according to claim 1, **characterised in that** the length of the ink feed arrangement (02) corresponds to at least a quarter of the width of the ink ductor roller (01).

## Revendications

1. Groupe d'encrage, comprenant un dispositif d'alimentation en encre pour un rouleau preneur (01), avec une pluralité d'alimentations en encre (05; 06; 07), disposées les unes à côté des autres, dans une bande d'alimentation en encre (03), les alimentations en encre (05; 06; 07) présentant, par zone d'encrage du rouleau preneur (01), une conduite d'alimentation en encre (09) et au moins une chambre principale (13), son extrémité (14) débouchant directement sur le rouleau preneur (01), **caractérisé en ce que**, en observant dans la direction d'écoulement (A) de l'encre d'impression, à l'entrée (12) de la chambre principale (13), est disposée une préchambre (11), et **en ce que** la préchambre (11 ) présente une largeur (b), correspondant au moins au double du diamètre (d) de la conduite d'alimentation en encre (09).

2. Groupe d'impression selon la revendication 1, **caractérisé en ce que** la chambre principale (13), observée dans la direction d'écoulement (A), va en s'élargissant et son épaisseur (e) va en diminuant.

3. Groupe d'impression selon la revendication 1, **caractérisé en ce que** la chambre d'impression (13), observée dans la direction d'écoulement (A), présente, à son entrée (12), une largeur (b) inférieure à celle qu'elle présente à son extrémité (14).

4. Groupe d'impression selon la revendication 1, **caractérisé en ce que** la bande d'alimentation en encre (03) présente au moins une bande de fermeture (08), couvrant les préchambre (11), les chambres principales (13) et les ouvertures de transfert (18).

5. Groupe d'impression selon la revendication 1, **caractérisé en ce qu'**une extrémité (14) de la chambre principale (13) est réalisée sous la forme de buse plate ou à fente (16).

6. Groupe d'encrage selon la revendication 5, **caractérisé en ce que** la buse à fente (16) est tournée à peu près dans la direction tangentielle du rouleau preneur (01).

7. Groupe d'encrage selon la revendication 1, **caractérisé en ce que**, en observant dans le sens de rotation de travail (F) du rouleau preneur (01), un dispositif à racle (23) est disposé derrière le dispositif d'alimentation en encre (02).

8. Groupe d'encrage selon les revendications 1 et 7, **caractérisé en ce qu'**une racle (24) du dispositif à racle (23) peut être calée sous un angle de calage positif, sur le rouleau preneur (01).

9. Groupe d'encrage selon les revendications 4 et 8, **caractérisé en ce que** la racle (24) est disposée de façon à pouvoir être bloquée par serrage, à l'aide d'une bande de maintien (26), disposée sur la bande de fermeture (08).

10. Groupe d'encrage selon la revendication 8, **caractérisé en ce qu'**au moins une zone, située à proximité d'une arête avant (27), de la racle (24), est réglable dans la direction radiale du rouleau preneur (01).

11. Groupe d'encrage selon la revendication 1, **caractérisé en ce qu'**une longueur du dispositif d'alimentation en encre (02) correspond au moins à un quart de largeur du rouleau preneur (01).
